# EUROPÄISCHE PATENTSCHRIFT

(11) **EP 0 249 682 B1**
(45) Veröffentlichungstag und Bekanntmachung des Hinweises auf die Patenterteilung: **25.10.1989**
(21) Anmeldenummer: 87103157.1
(22) Anmeldetag: 05.03.1987
(51) Int. Cl.: E05C 17/24, E05D 15/52

(54) **Ausstellvorrichtung für die Flügel von Fenster, Türen od.dgl. mit Zuschlagsicherung für den geöffneten Flügel**
Checking device for the wings of windows, doors or the like, provided with a security device against closing in the open position of the wings
Dispositif déflecteur pour vantail de portes, fenêtres ou similaires comprenant un système de sécurité contre la fermeture à l'état ouvert du vantail

(30) Priorität: 11.06.1986 DE 3619682
(43) Veröffentlichungstag der Anmeldung: 23.12.1987
(73) Patentinhaber: SIEGENIA-FRANK KG, 57074 Siegen (DE)
(72) Erfinder: Loos, Horst, D-5905 Freudenberg (DE)

(56) Entgegenhaltungen:
- DE-A- 2 904 986
- DE-A- 3 342 953
- DE-U- 7 632 457

## Beschreibung

Die Erfindung betrifft eine Ausstellvorrichtung für die Flügel von Fenstern, Türen od. dgl., insbesondere für Drehkippflügel, bei welcher mindestens ein Ausstellarm einerseits am feststehenden Rahmen und andererseits am Flügel jeweils mit einem Ende angreift und dabei ein Ende dieses Ausstellarms lediglich schwenkbar in einem Lager gehalten ist, während das andere Ende desselben verschwenkbar und zugleich verschiebbar in eine Gleitführung eingreift, wobei der Ausstellarm durch die Öffnungsbewegung des Flügels zwischen diesem und dem feststehenden Rahmen aus einer Parallellage jeweils in eine Schräglage relativ zu deren Ebenen verlagerbar ist und wobei das verschwenkbare und verschiebbare Ende des Ausstellarms relativ zur Gleitführung durch eine Federrastvorrichtung wenigstens in einer vorbestimmten Stellung gegen unbeabsichtigtes Zuschlagen des Flügels selbsttätig fixierbar ist, die eine Feder aufweist, welche mit einem Teil festgehalten ist, während ihr anderes Teil quer zur Hauptebene von Ausstellarm und Gleitführung elastisch nachgiebig einer Fläche zugewendet sowie relativ zu einem ortsfest daran angeordneten bzw. ausgebildeten Rasthöcker verlagerbar ist.

Eine Ausstellvorrichtung dieser Gattung ist bekannt durch DE-U-7 632 457. Bei ihr ist die Federrastvorrichtung an der Unterseite der mit dem verschwenkbaren und verschiebbaren Ende des Ausstellarms zusammenwirkenden Gleitführung eingebaut, und zwar so, daß sie mit einem verschwenkbar und zugleich verschiebbar in die Gleitführung eingreifenden Zapfen zusammenwirkt, indem dieser Zapfen den Rasthöcker bildet.

Nachteilig bei dieser Ausstellvorrichtung ist, daß für die Federrastvorrichtung unterhalb der Gleitführung Einbauraum benötigt wird, welcher dann natürlich nicht mehr für die Unterbringung anderweitig benötigter Funktionsteile, wie beispielsweise Treibstangen von Treibstangenbeschlägen, zur Verfügung steht.

Darüberhinaus ist die unterhalb der Gleitführung eingebaute Federrastvorrichtung nicht ohne weiteres zugänglich, so daß bei auftretenden Funktionsstörungen derselben umständliche Montagearbeiten vorgenommen werden müssen, um Zugang zu ihr zu erhalten.

Der Erfindung liegt die Aufgabe zugrunde, eine Ausstellvorrichtung der gattungsgemäßen Art so zu verbessern, daß die Federrastvorrichtung in wenigstens einer vorbestimmten Öffnungsstellung des Flügels mit seitlichem Abstand von der verschwenkbaren und verschiebbaren Eingriffsverbindung des Ausstellarms und der Gleitführung wirksam werden kann und daß aufgrund der daraus resultierenden Hebelwirkung mit relativ geringer Federkraft ein weiches Ein- und Ausrücken gewährleistet, trotzdem aber eine sichere und weitestgehend spielfreie Festlegung der Raststellung erhalten wird. Darüberhinaus soll die Federrastvorrichtung bei auftretenden Funktionsstörungen ohne weiteres zugänglich sein, damit sie ggf. ausgetauscht werden kann.

Gelöst wird diese Aufgabe erfindungsgemäß nach dem Kennzeichen des Anspruchs 1 dadurch, daß die Federrastvorrichtung ein im Abstandsbereich zwischen der zur Hauptebene parallelen Schiebeebene des Ausstellarms und der zur Hauptebene parallelen Schiebeebene der Gleitführung sitzende, in Richtung ihrer Längsmittelebene etwa J-förmig gestaltete Schenkelfeder aufweist, und daß der die beiden Schenkel der Schenkelfeder miteinander verbindende Steg sich unter einem spitzen Winkel vom festgehaltenen Schenkel weg erstreckt, während er mit dem anderen Schenkel einen stumpfen Winkel einschließt.

Der Vorteil einer solchermaßen ausgebildeten und/oder angeordneten Federrastvorrichtung liegt darin, daß die Schenkelfeder in ihrer wirksamen Raststellung nicht nur auf Kraftwirkungen anspricht, die vom Ausstellarm in Längsrichtung der Gleitführung ausgeübt werden, sondern vielmehr auch auf Kraftwirkungen reagieren kann, die aus Schwenkbewegungen des Ausstellarmes relativ zur Gleitführung resultieren. Da beide Kraftwirkungen vornehmlich in der Öffnungsstellung des Flügels, also bei Schräglage des Ausstellarms relativ zum Flügel, gleichzeitig auftreten, kann die Federrastvorrichtung ihre fixierende Wirkung für den Flügel optimal entfalten, ohne die gewollte Aufhebung der Feststellwirkung zu beeinträchtigen.

Als besonders empfehlenswerte Weiterbildung hat es sich nach der Erfindung erwiesen, wenn die Schenkelfeder gemäß Anspruch 2 aus einer Blattfeder besteht, deren Breite auf die Breite des Ausstellarms und/oder der zugehörigen Gleitführung abgestimmt ist.

Mit relativ geringer Materialdicke und daraus resultierender hoher Elastizität kann auf diese Art und Weise die weiche und satte Rastwirkung optimiert werden.

Eine besonders vorteilhafte Auslegung der Ausstellvorrichtung wird nach der Lehre des Anspruchs 3, nämlich dadurch erreicht, daß die Schenkelfeder mit dem Ausstellarm im Abstand von dessen verschwenkbar und verschiebbar in die Gleitführung eingreifenden Ende verbunden ist, während der Rasthöcker sich an der Gleitführung befindet.

Allerdings liegt es auch durchaus im Rahmen der erfindungsgemäßen Möglichkeiten, die Schenkelfeder am Flügel im Anschluß an das hintere Ende der Gleitführung zu befestigen und den Rasthöcker an der Unterseite des Ausstellarms anzuordnen bzw. vorzusehen.

Nach einem anderen vorteilhaften Weiterbildungsmerkmal der Erfindung schlägt Anspruch 4 vor, daß der die beiden Schenkel der Schenkelfeder miteinander verbindenden Steg sich unter einem Winkel von etwa 30° vom festgehaltenen Schenkel wegerstreckt, während er mit dem anderen Schenkel einen stumpfen Winkel von etwa 120° einschließt.

Durch diese Merkmale wird bei leichtgängiger Funktion eine dauerhaft einwandfreie Wirksamkeit der Federrastvorrichtung sichergestellt.

Besonders bewährt hat es sich erfindungsgemäß ferner, wenn nach Anspruch 5 der kurze Schenkel und ein Teilstück des Steges der Schenkelfeder an der der Gleitführung zugewendeten Fläche mit einer Druckplatte, z. B. aus verschleißfestem Kunststoff, belegt ist. Auch diese Maßnahme trägt zu einer langen Lebensdauer der Federrastvorrichtung bei.

Bewährt hat es sich in baulicher Hinsicht, wenn gemäß Anspruch 6 die Druckplatte mit einem Fixiernocken eine Ausnehmung im Steg der Schenkelfeder durchgreift und sich im Anschluß daran auf der Rückseite des Steges durch eine Widerlagerzunge abstützt, deren freies Ende in den Übergangsbereich zum langen Schenkel der Schenkelfeder hineinragt. Hierdurch wird nicht nur eine einfache und trotzdem sichere sowie austauschbare Verbindung der Druckplatte mit der Schenkelfeder erreicht, sondern darüberhinaus auch das Feder verhalten der Schenkelfeder im Übergangsbereich zwischen ihrem langen Schenkel und dem Steg günstig beeinflußt.

Eine besonders einfache und zweckmäßige Befestigung für die Schenkelfeder ist nach der Erfindung erreichbar, wenn diese gemäß Anspruch 7 an ihrem langen Schenkel mit über dessen Anlage- bzw. Stützfläche vorstehenden Schnapphaken versehen ist, die in Ausnehmungen am Ausstellarm bzw. an der Gleitführung federelastisch einrastbar sind. Zur Lagensicherung trägt es darüberhinaus bei, wenn sich nach Anspruch 8 mit Abstand von den Schnapphaken am langen Schenkel der Schenkelfeder einen Noppen oder eine Warze befindet, der bzw. die in eine Mulde oder ein Loch des Ausstellarms bzw. der Gleitführung als Verdrehsicherung mit Vorspannung einrückbar ist.

Ein anderes zweckmäßiges Ausgestaltungsmerkmal der erfindungsgemäßen Federrastvorrichtung läßt sich durch die im Anspruch 9 angegebenen Maßnahmen erreichen, nämlich dadurch, daß der Rasthöcker von einer Verkröpfung gebildet ist, die sich an das hintere Ende der Gleitführung anschließt oder aber am Ausstellarm ausgebildet ist.

Eine wieder andere Weiterentwicklung der erfindungsgemäßen Federrastvorrichtung ist gemäß Anspruch 10 darin zu sehen, daß zwei in Richtung ihrer Längsmittelebene etwa J-förmig gestaltete Schenkelfedern zu einer gemeinsamen Querebene symmetrisch angeordnet sind, wobei diese beiden Schenkelfedern - nach Anspruch 11 - auch einen gemeinsamen langen Schenkel haben können.

Gemäß Anspruch 12 ist es in Weiterbildung dieser Ausführungsform einer Federrastvorrichtung möglich, daß die kurzen Schenkel der beiden Schenkelfedern an verschiedenen Seiten der gemeinsamen Querebene liegen.

Als besonders zweckmäßig erweist sich jedoch die Ausgestaltung nach Anspruch 13, welche sich dadurch auszeichnet, daß die kurzen Schenkel der beiden Schenkelfedern jeweils von entgegengesetzten Seiten her über die Querebene hinaus und bis in den Übergangsbereich des Steges der jeweils anderen Schenkelfeder hineinragen und daß sich dabei die Wirkbereiche der beiden kurzen Schenkel gegenseitig überlappen.

Nach Anspruch 14 besteht andererseits aber auch die Möglichkeit, daß die kurzen Schenkel der beiden Schenkelfedern jeweils von entgegengesetzten Seiten her über die Querebene hinaus in bis in den Übergangsbereich des Steges der jeweils anderen Schenkelfeder hineinragen, wobei sie wechselseitig so ausgeklinkt sind, daß die Wirkbereiche der beiden kurzen Schenkel seitlich nebeneinander liegen.

In manchen Fällen kann sich eine Ausgestaltung der erfindungsgemäßen Federrastvorrichtung als vorteilhaft erweisen, bei welcher gemäß Anspruch 15 der Rasthöcker durch eine Stellvorrichtung, insbesondere einen Treibstangenbeschlag, relativ zur Gleitführung und zur Schenkelfeder wahlweise in- und außer Wirklage stellbar ist. Diese Ausbildungsmöglichkeit empfiehlt sich zumindest immer dort zur Anwendung, wo es darauf ankommt, die Federrastvorrichtung nur bedarfsweise wirksam zu machen, während sie normalerweise unwirksam bleibt. So wäre es, beispielsweise bei einem Fenster oder einer Tür mit Drehkippflügel, ohne weiteres denkbar, den verstellbaren Rasthöcker so mit dem Treibstangenbeschlag in Wirkverbindung zu bringen, daß er durch den Treibstangenbeschlag nur dann in Wirklage gebracht ist, wenn der Treibstangenbeschlag eine Zwischen-Schaltstellung einnimmt, die von seiner Kippöffnungs-Schaltstellung verschieden ist.

Bei einem Einhand-Drehkippbeschlag könnte diese Zwischen-Schaltstellung in besonders vorteilhafter Weise so gelegt sein, daß sie sich mittig zwischen der ordnungsgemäßen Kippöffnungs-Schaltstellung und der Drehöffnungs-Schaltstellung befindet, wenn der Drehkippbeschlag für eine Schaltfolge ausgelegt ist, bei der die Verschluß-Schaltstellung, die Drehöffnungs-Schaltstellung und die Kippöffnungs-Schaltstellung in der genannten Reihenfolge hintereinanderliegen. Falls jedoch die Verschluß-Schaltstellung des Einhand-Drehkippbeschlages mittig zwischen der Drehöffnungs-Schaltstellung und der Kippöffnungs-Schaltstellung liegt, sollte die Wirklage des Rasthöckers einer Zwischenstellung des Treibstangenbeschlages zugeordnet sein, welche sich zwischen der Kippöffnungs-Schaltstellung und der Verschluß-Schaltstellung befindet. Ist schließlich der Einhand-Drehkippbeschlag für eine Schaltfolge ausgelegt, bei der die Verschluß-Schaltstellung die Kippöffnungs-Schaltstellung und die Drehöffnungs-Schaltstellung in der genannten Reihenfolge hintereinanderliegen, dann wäre es zweckmäßig, die Wirklage des Rasthöckers einer Schaltstellung des Einhand-Drehkippbeschlages zuzuordnen, welche etwa mittig zwischen der Kippöffnungs-Schaltstellung und der Drehöffnungs-Schaltstellung liegt.

In der Zeichnung sind Ausführungsbeispiele des Gegenstandes der Erfindung dargestellt. Es zeigt
Fig. 1 in schematisch vereinfachter Prinzipdarstellung als Anwendungsbeispiel für eine Federrastvorrichtung ein Fenster bzw. eine Tür mit einem Drehkippflügel, dem ein Einhand-Drehkippbeschlag und eine Ausstellvorrichtung zugeordnet sind,
Fig. 2 in größerem Maßstab den in Fig 1 mit II gekennzeichneten Teilbereich der Ausstellvorrichtung in ihrer sowohl der Verschluß-Schaltstellung als auch der Drehöffnungs-Schaltstellung des Treibstangenbeschlages entsprechenden Wirklage,
Fig. 3 eine Ansicht in Pfeilrichtung 111 der Fig. 2,
Fig. 4 den in Fig. 2 gezeigten Teilbereich der Ausstellvorrichtung, jedoch in seiner der Kippöffnungsstellung des Flügels entsprechenden Wirklage,
Fig. 5 eine Ansicht in Pfeilrichtung V der Fig. 4,
Fig. 6 eine der Fig. 2 entsprechende Darstellung einer abgewandelten Bauart der Ausstellvorrichtung,
Fig. 7 die Ausstellvorrichtung nach Fig. 6 in einer der Fig. 4 entsprechenden Wirklage,
Fig. 8 teils in räumlicher Ansicht von unten und teils in räumlicher Ansicht von oben eine weitere Ausbildungsmöglichkeit für eine Ausstellvorrichtung, während
Fig. 9 wiederum teilweise in räumlicher Ansicht von unten und teilweise in räumlicher Ansicht von oben eine noch andere Bauart einer Ausstellvorrichtung wiedergibt.

In Fig. 1 der Zeichnung ist ein Fenster bzw. eine Tür 1 gezeigt, das bzw. die in üblicher Weise einen feststehenden Rahmen 2 und einen Flügel 3 umfaßt. Der Flügel 3 ist dabei im feststehenden Rahmen 2 wahlweise um eine seitlich lotrechte Achse 4 - 4 in eine Drehöffnungsstellung oder um eine untere horizontale waagerechte Achse 5 - 5 in eine Kippöffnungsstellung beweglich angeordnet. Zu diesem Zweck wird der Flügel 3 am feststehenden Rahmen 2 im Schnittpunkt der beiden Gelenkachsen 4 - 4 und 5 - 5 durch ein sogenanntes Drehkipp-Ecklager 6 abgestützt. Darüberhinaus befindet sich oben zwischen dem Flügel 3 und dem feststehenden Rahmen 2 ein Drehgelenk 7 einer Ausstellvorrichtung 8, während zwischen der verschlußseitigen unteren Ecke von Flügel 3 und feststehendem Rahmen 2 eine Kippverriegelung 9 vorgesehen ist.

Ein über eine Bedienungshandhabe 10 verstellbarer Treibstangenbeschlag 11 ist im Flügel 3 so untergebracht, daß damit einerseits eine Verriegelung und Entriegelung des in der Schließlage befindlichen Flügels 3 am feststehenden Rahmen 2 über Riegelnocken 12 und zugehörige Riegeleingriffe 13 bewirkt werden kann. Andererseits ist der Treibstangenbeschlag 11 jedoch auch noch so ausgelegt, daß sich mit seiner Hilfe sowohl eine Kupplung 14, 15 zwischen dem Flügel 3 und der Ausstellvorrichtung 8 als auch die Kippverriegelung 9 ein- und ausrücken läßt. In ihrer Einrückstellung befindet sich die Kupplung 14, 15 zwischen dem Flügel 3 und der Ausstellvorrichtung 8 sowohl in der Verschluß-Schaltstellung als auch in der Drehöffnungs-Schaltstellung des Treibstangenbeschlages 11. In der Kippöffnungsschaltstellung desselben ist hingegen die Kupplung 14, 15 ausgerückt. Hingegen befindet sich die Kippverriegelung 9 in ausgerückter Stellung, wenn der Treibstangenbeschlag 11 seine Verschluß-Schaltstellung und seine Drehöffnungs-Schaltstellung einnimmt, während sie in der Kippöffnungs-Schaltstellung eingerückt ist.

Die Ausstellvorrichtung 8 ist also sogenannte tragende Ausstellvorrichtung ausgebildet, d.h., sie ist geeignet zumindest, in der Drehöffnungs-Schaltstellung des Treibstangenbeschlages 11 das Gewicht des Flügels 3 zu halten und in das obere, blendrahmenseitige Drehgelenk 7 einzuleiten. Zu diesem Zweck weist die Ausstellvorrichtung 8 einen im rahmenseitigen Drehgelenk 7 lediglich schwenkbar gehaltenen Ausstellarm 16 auf, der an seinem anderen Ende über einen Bundbolzen 17 sowohl schwenkbeweglich als auch längsschiebbar in eine Gleitführung 18 eingreift, die sich im wesentlichen parallel zur Oberkante des Flügels 3 erstreckt. Außerdem hat die Ausstellvorrichtung 8 einen Zusatzarm 19, der einerseits über einen Gelenkzapfen 20 ausschließlich schwenkbar am Flügel 3 angelenkt ist sowie andererseits, ebenfalls ausschließlich schwenkbar, über einen Gelenkzapfen 21 mit dem Ausstellarm 16 in Verbindung steht. Die Ausstellvorrichtung 8 ist dabei nach Art eines sogenannten Ellipsenlenkers wirksam, welcher beim Kippöffnen des Flügels 3 den oberen Flügelholm bei jeder möglichen Kipplage parallel zum oberen Holm des feststehenden Rahmens 2 ausgerichtet hält.

Selbstverständlich wäre es ohne weiteres auch denkbar, die Ausstellvorrichtung 8 auf andere - bekannte - Art und Weise so auszulegen, daß sie geeignet ist, das Gewicht des Flügels 3 zu tragen und, inbesondere beim Drehöffnen desselben, in das obere Schwenkgelenk 7 am feststehenden Rahmen 2 einzuleiten.

Eine Besonderheit bei dem Fenster bzw. der Tür 1 nach Fig. 1 besteht darin, daß zwischen dem Flügel 3 und der Ausstellvorrichtung 8 eine Federrastvorrichtung 22 vorgesehen ist, die eine solche Auslegung hat, daß sie - zumindest in der größtmöglichen, durch die Ausstellvorrichtung 8 begrenzten Kippöffnungsstellung des Flügels 3 - selbsttätig einem unbeabsichtigten Zuschlagen des Flügels 3, beispielsweise aufgrund von Zuglufterscheinungen, entgegenwirken kann.

Die Besonderheiten dieser Federrastvorrichtung 22 werden nachfolgend anhand der in den Fig. 2 bis 9 dargestellten, verschiedenen Ausführungsbeispiele eingehend erläutert.

Die Fig. 2 zeigt den in Fig. 1 mit II gekennzeichneten Teilbereich des Ausstellarms 16 der Ausstellvorrichtung 8 zusammen mit der zugehörigen Gleitführung 18 am Flügel 3 in ausführlicher Darstellung und in größerem Maßstab. Dabei ist zu sehen, daß der am vorderen Ende des Ausstellarms 16 befestigte Bundbolzen 17 von oben her mit einem Längsschlitz 23 in der Gleitführung 18 in ständigem Eingriff steht und diesen dabei mit dem an seinem Ende befindlichen, verdickten Bund 24 untergreift. Die Gleitführung 18 kann dabei von einem Teilstück einer Stulpschiene 25 gebildet werden, unterhalb welcher die Treibstange 11 des Treibstangenbeschlages 11 längsschiebbar geführt ist.

Fig. 2 der Zeichnung zeigt den Ausstellarm 16 der Ausstellvorrichtung 8 in seiner Grundstellung relativ zur Gleitführung 18, welche er sowohl bei in Schließlage am feststehenden Rahmen 2 verriegeltem Flügel 3 als auch bei in Drehstellung relativ zum feststehenden Rahmen 2 geöffnetem Flügel 3 einnimmt. In dieser Grundstellung befindet sich der fest am Ausstellarm 16 sitzende Bundbolzen 17 nahe dem vorderen - linken - Ende des Längsschlitzes 23 der Gleitführung 18, wie das auch aus Fig. 3 der Zeichnung ersichtlich ist.

Sowohl in der Verschlußstellung als auch bei in Drehstellung geöffnetem Flügel weist der Ausstellarm 16 der Ausstellvorrichtung 8 relativ zum Flügel 3 bzw. zu der an dessen oberem Flügelholm befestigten Stulpschiene 25 und zur Gleitführung 18 eine Parallellage auf, wie das ebenfalls der Fig. 3 zu entnehmen ist.

Bei der Kippöffnungsbewegung des Flügels 3 relativ zum feststehenden Rahmen 2 stellt sich der Ausstellarm 16 der Ausstellvorrichtung 8 allmählich aus seiner der Fig. 3 entsprechenden Parallellage zum Flügel 3 bzw. zur Stulpschiene 25 und zur Gleitführung 18 in eine Schräglage mit immer größer werdendem Winkel ein, wobei sich der Bundbolzen 17 im Längsschlitz 23 der Gleitführung 18 nicht nur um seine Längsachse entsprechend verdreht, sondern darin zugleich noch vom vorderen - linken - Ende aus bis zum hinteren - rechten - Ende hin wandert, wie das die Fig. 4 und 5 deutlich machen. Wenn der Bundbolzen 17 das hintere - rechte - Ende des Längsschlitzes 23 der Gleitführung 18 erreicht hat, nimmt der Flügel 3 relativ zum feststanden Rahmen 2 seine größtmögliche Kippöffnungslage ein.

Oft ist es nun erwünscht, daß der Flügel 3 in seiner größtmöglichen bzw. End-Kippöffnungslage über den Ausstellarm 16 relativ zum feststehenden Rahmen 2 gegen unbeabsichtigtes Zuschlagen selbsttätig fixiert wird. Deshalb ist zwischen dem Ausstellarm 16 und der flügelseitigen Gleitführung 18 die Federrastvorrichtung 22 so angeordnet, daß sie in der Grundstellung der Ausstellvorrichtung 8 gemäß den Fig. 2 und 3 unwirksam bleibt, während sie in der Wirkstellung nach den Fig. 4 und 5 selbsttätig zum Sperreingriff gelangt.

Besonders den Fig. 2 und 4 ist zu entnehmen, daß die Federrastvorrichtung 22 eine im Abstandsbereich 26 zwischen der Schwenkebene des Ausstellarms 16 und der Schiebeebene der Gleitführung 18 sitzende Schenkelfeder 27 aufweist, die in Richtung ihrer Längsmittelebene etwa J-förmig gestaltet ist.

Diese Schenkelfeder 27 kann dabei in Form einer Schlaufe aus im Querschnitt rundem oder profiliertem Federdraht geformt sein. Vorzugsweise ist sie jedoch als Blattfeder aus relativ dünnem Federstahlband gefertigt, wobei ihre Breite auf die Breite des Ausstellarms 6 und/oder der Gleitführung 18 abgestimmt ist, wie das die Fig. 3 und 5 erkennen lassen.

Die Schenkelfeder 27 hat einen relativ langen Schenkel 27a, mit dem sie an der Unterseite des Ausstellarms 16 anliegend befestigt ist. Darüberhinaus weist sie aber noch einen verhältnismäßig kurzen Schenkel 27b auf, welcher an einer Gleitfläche der Gleitführung 18 anliegt und mit dem langen Schenkel 27a durch einen Steg 27c einstückig verbunden ist.

Der die beiden Schenkel 27a und 27b miteinander verbindende Steg 27c erstreckt sich dabei unter einem spitzen Winkel vom langen Schenkel 27a weg, der im weitestgehend entspannten Zustand der Schenkelfeder 27 (Fig. 4) etwa 30° beträgt, im gespannten Zustand (Fig. 2) jedoch kleiner als 30° ist. Mit dem kurzen Schenkel 27b schließt hingegen der Steg 27c der Schenkelfeder 27 einen stumpfen Winkel, beispielsweise von etwa 120°, ein, wie das den Fig. 2 und 4 ebenfalls entnommen werden kann.

Bei dem in den Fig. 2 bis 4 gezeigten Ausführungsbeispiel einer Federrastvorrichtung 22 ist die Schenkelfeder 27 so mit dem Ausstellarm 16 verbunden, daß sie einen gewissen Abstand von dem in den Längsschlitz 23 der Gleitführung 18 eingreifenden Bundbolzen 17 aufweist und dabei die Schenkel 27a und 27b derselben eine dem Bundbolzen 17 zugewendete Lage einnehmen.

Die Schenkelfeder 27 kann mit dem Ausstellarm 16 über ihren langen Schenkel 27a fest vernietet werden. Bevorzugt wird jedoch eine lösbare Befestigung. Diese kann im einfachsten Falle dadurch gebildet werden, daß die Schenkelfeder 27 an ihrem langen Schenkel 27a mit über ihre Anlage bzw. Stützfläche vorstehenden Schnapphaken 27d versehen wird, die in Ausnehmungen 16a am Ausstellarm 16 federelastisch einrastbar sind, wie das die Fig. 2 und 4 erkennen lassen. In diesem Falle ist es darüberhinaus zweckmäßig, den langen Schenkel 27a der Schenkelfeder 27 im Abstand von den Schnapphaken 27d noch mit einem ausgeprägten Noppen bzw. einer Warze 27e zu versehen, die als Verdrehsicherung für die Schenkelfeder 27 in eine Mulde oder ein Loch 16b des Ausstellarms 16 einrückbar ist. Diese Ausbildung ist ebenfalls den Fig. 2 und 4 ohne weiteres zu entnehmen.

In der aus Fig. 2 ersichtlichen Grundstellung des Ausstellarms 16 relativ zur Gleitführung 18 stützt sich die Schenkelfeder 27 mit ihrem kurzen Schenkel 27b unter Vorspannung auf der Gleitfläche der Gleitführung 18 ab und hält dadurch den Bund 24 des Bundbolzens 17 im Bereich des Längsschlitzes 23 mit der Unterseite der Gleitführung 18 in spielfreiem Stützkontakt, wie das aus Fig. 2 ersichtlich ist.

Wird der Flügel 3 relativ zum feststehenden Rahmen 2 um seine untere horizontale Achse 5 - 5 (Fig. 1) in Kipprichtung geöffnet, dann verschiebt sich der Bundbolzen 17 im Längsschlitz 23 der Gleitführung 18 allmählich aus dem Bereich des vorderen - linken - Schlitzendes bis gegen das hintere - rechte - Schlitzende, während sich gleichzeitig der Ausstellarm 16 in eine spitzwinklige Lage relativ zur Gleitführung 18 bzw. zur Stulpschiene 25 stellt (Fig. 4 und 5).

In entsprechender Weise verlagert sich natürlich zusammen mit dem Ausstellarm 16 auch die daran befestigte Schenkelfeder 27 der Federrastvorrichtung 22.

Im Verlauf dieser Verlagerungsbewegung nähert sich die Schenkelfeder 27 mit ihrem kurzen, freien Schenkel 27b allmählich immer mehr einem an der Gleitführung 18 mit Abstand hinter dem hinteren - rechten - Ende des Längsschlitzes 23 ausgebildeten, ortsfesten Höcker 18a, bis er diesen - spätestens - bei Erreichen der aus den Fig. 4 und 5 ersichtlichen Schiebe- und SchwenkEndstellung des Ausstellarms 16 selbsttätig rastend hintergreift. Damit nimmt die Federrastvorrichtung 22 ihre Wirkstellung ein und fixiert den Flügel 3 über den Ausstellarm 16 der Ausstellvorrichtung 8 relativ zum feststehenden Rahmen 2 gegen unbeabsichtigtes Zuschlagen.

Der Rasthöcker 18a an der Gleitführung 18 kann ohne weiteres von einem auf diese aufgesetzten Formteil gebildet werden. Besonders vorteilhaft und einfach ist es jedoch, als Rasthöcker 18a eine Verkröpfung in Benutzung zu nehmen, die in dem die Gleitführung 18 bildenden Bereich der Stulpschiene 25 vorgesehen ist und sich dabei in Querrichtung dazu über die ganze Breite der Gleitführung 18 bzw. der Stulpschiene 25 erstreckt, wie das den Fig. 2 bis 5 entnommen werden kann.

Bei der in den Fig. 2 und 4 der Zeichnung dargestellten, lösbaren Befestigung der Schenkelfeder 27 am Ausstellarm 16 ist es möglich, mit einfachsten Handgriffen die Schenkelfeder 27 mit dem Ausstellarm 16 wahlweise in und außer Halteeingriff zu bringen, so daß dadurch die Federrastvorrichtung 22 - je nach Bedarf - in Gebrauch genommen oder außer Wirkung gesetzt werden kann. Auch eine nach längerem Gebrauch ggf. zu Bruch gehende Schenkelfeder 27 läßt sich im Bedarfsfalle gegen eine neue, funktionsfähige Schenkelfeder 27 problemlos austauschen.

Im praktischen Einsatz kann es sich empfehlen, den kurzen Schenkel 27b und ein Teilstück des daran anschließenden Steges 27c der Schenkelfeder 27 an der der Gleitführung 18 zugewendeten Fläche mit einer Druckplatte 28, beispielsweise aus verschleißfestem Kunststoff, zu belegen. Dabei untergreift der Schenkel 28a den kurzen Schenkel 27b der Schenkelfeder 27, während der lange Schenkel 28b an der Unterseite des Steges 27c der Schenkelfeder 27 zur Anlage kommt. Mit einem Fixiernocken 28c, der vorzugsweise einen unrunden Querschnitt hat, durchgreift die Druckplatte 28 eine entsprechend profilierte Ausnehmung 27f im Steg 27c der Schenkelfeder 27. Im Anschluß an den Fixiernocken 28c ist die Druckplatte 28 mit einer Widerlagerzunge 28d versehen, die sich auf der Rückseite des Steges 27c der Schenkelfeder 27 abstützen kann und dabei mit ihrem freien Ende 28e bis in den bogenförmigen Übergangsbereich 27g zwischen dem langen Schenkel 27a und dem Steg 27c der Schenkelfeder 27 hineinragt. Die Widerlagerzunge 28d verhindert dabei mit ihrem freien Ende 28e eine unerwünschte Überbeanspruchung der Schenkelfeder 27 in ihrem bogenförmigen Übergangsbereich 27g.

In den Fig. 6 und 7 der Zeichnung ist entsprechend den Fig. 2 und 4 eine Anordnung gezeigt, bei der die Schenkelfeder 27 ortsfest auf dem hinteren Ende der Gleitführung 18 fixiert ist, während der zugehörige Rasthöcker 16c in diesem Falle an der Unterseite des Ausstellarms 16 sitzt. Die Federrastvorrichtung 22 nach den Fig. 6 und 7 weist also eine kinematisch umgekehrte Anordnung auf, wie diejenige nach den Fig. 2 und 4. Die Wirkungsweise der Federrastvorrichtung 22 nach den Fig. 6 und 7 stimmt jedoch im übrigen mit derjenigen nach den Fig. 2 bis 5 völlig überein.

Der Rasthöcker 16c an der Unterseite des Ausstellarmes 16 kann von einem dort aufgesetzten Formteil gebildet werden, welches sich quer zur Längsrichtung des Ausstellarms 16 und über dessen gesamte Breite erstreckt.

In Fig. 8 der Zeichnung ist eine Federrastvorrichtung 22 zwischen einem Ausstellarm 16 und einer zugehörigen, flügelseitigen Gleitführung 18 gezeigt, welche sich von derjenigen nach den Fig. 2 bis 5 hauptsächlich dadurch unterscheidet, daß sie zwei zu ihrer Längsmittelebene etwa J-förmig gestaltete Schenkelfedern benutzt, die zu einer gemeinsamen Querebene symmetrisch angeordnet und ausgebildet sind. Dabei sind die beiden Schenkelfedern 27 einstückig miteinander verbunden, und zwar über einen gemeinsamen langen Schenkel 27a. Die kurzen Schenkel 27b der beiden Schenkelfedern 27 liegen an verschiedenen Seiten der gemeinsamen Querebene und stehen einstückig, je über einen Steg 27c, mit dem gemeinsamen langen Schenkel 27a in Verbindung.

Die kurzen Schenkel 27b der beiden Schenkelfedern 27 wirken unabhängig voneinander mit dem auf der Gleitfläche der Gleitführung 18 sitzenden Höcker 8a zusammen, und zwar mit den voneinander abgewendeten beiden Seitenflanken desselben.

Die aus Fig. 8 ersichtliche Ausgestaltung der Federrastvorrichtung 22 empfiehlt sich immer dann zur Anwendung, wenn der Flügel 3 relativ zum feststehenden Rahmen 2 (auch) in bestimmten Zwischen-Kippstellungen selbsttätig fixiert werden soll. Entsprechend der Anzahl der jeweils zu fixierenden Kippstellungen des Flügels 3 werden in diesem Falle mehrere Rasthöcker 18a mit entsprechendem Abstand hintereinander an der Gleitführung 18 vorgesehen.

Selbstverständlich ist es auch ohne weiteres möglich, bei der Federrastvorrichtung 22 nach Fig. 8 eine kinematisch umgekehrte Anordnung der Schenkelfedern 27 und der Rasthöcker 18a vorzusehen. In diesem Falle sitzen dann die Schenkelfedern 27 auf der Gleitführung 18, während die Rasthöcker 18a am Ausstellarm 16 angeordnet sind.

Eine Variante der Federrastvorrichtung 22 nach Fig. 8 ist noch in Fig. 9 zu sehen. Auch dort werden zwei im wesentlichen J-förmig gestaltete Schenkelfedern 27 in zu einer gemeinsamen Querebene symmetrischer Anordnung verwendet.

Abweichend von der Ausführungsform nach Fig. 8 ist dort jedoch die Anordnung so getroffen, daß der Übergangsbereich zwischen den beiden Stegen 27c und den daran anschließenden kurzen Schenkeln 27b mit der gemeinsamen Querebene zusammenfällt. Demnach überlappen sich dort die Wirkbereiche der kurzen Schenkel 27b beider Schenkelfedern 27 gegenseitig.

Wenn das zur Herstellung der Schenkelfedern 27 benutzte Federstahlband auf seiner ganzen Länge gleichbleibende Breite hat, können die Übergangsbereiche zwischen den Stegen 27c und den kurzen Schenkeln 27b beider Schenkelfedern 27 geschichtet aufeinander liegen.

Es ist jedoch, wie in Fig. 9 gezeigt, auch möglich, die Endabschnitt des zur Bildung der Schenkelfedern 27 herangezogenen Federstahlbandes wechselseitig und zueinander komplementär stufenartig so auszuklinken, daß die mit den Rasthöckern 18a zusammenwirkenden Abschnitte der beiden Schenkelfedern 27 seitlich versetzt nebeneinander liegen.

Abschließend sei noch erwähnt, daß die Rasthöcker 18a an den Gleitführungen 18 nicht unbedingt starr befestigt werden müssen. Vielmehr ist es auch möglich diese Rasthöcker 18a durch eine Stellvorrichtung, und zwar insbesondere den Treibstangenbeschlag 11, relativ zur Gleitführung 18 und zur Schenkelfeder 27 wahlweise in und außer Wirklage stellbar vorzusehen. Hierdurch kann erreicht werden, daß die Federrastvorrichtung 22 zwischen dem Ausstellarm 16 und dem Flügel 3 lediglich dann wirksam wird, wenn zuvor der Treibstangenbeschlag 11 in eine bestimmte Zwischen-Schaltstellung gebracht wird, die beispielsweise etwa mittig zwischen der Drehöffnungs-Schaltstellung und der Kippöffnungs-Schaltstellung desselben liegt.

Durch den Treibstangenbeschlag 11, insbesondere dessen Treibstange lla, ist es zu diesem Zweck möglich, den Rasthöcker 18a parallel zur Längsrichtung der Gleitführung 18 verschiebbar vorzusehen. Er kann zu diesem Zweck ggf. aber auch quer zur Ebene der Gleitführung 18 heb- und senkbar mit der Treibstange 11a in Kupplungsverbindung stehen.

Obwohl im Zusammenhang mit den in der Zeichnung dargestellten Ausführungsbeispielen die Benutzung der Federrastvorrichtung 22 nur in Verbindung mit einem Drehkippfenster bzw. einer Drehkipptür 1 erläutert worden ist, kann sie gleichermaßen auch bei Fenstern oder Türen zum Einsatz gelangen, deren Flügel lediglich drehbar, kippbar oder klappbar am feststehenden Rahmen gelagert ist und wobei zur Öffnungsbegrenzung zwischen dem Flügel und dem feststehenden Rahmen eine Ausstellvorrichtung vorgesehen wird.

## Patentansprüche

1. Ausstellvorrichtung (8) für die Flügel (3) von Fenstern, Türen (1) od. dgl., insbesondere für Drehkippflügel, bei welcher mindestens ein Ausstellarm (16) einerseits am feststehenden Rahmen (2) und andererseits am Flügel (3) jeweils mit einem Ende angreift und dabei ein Ende dieses Ausstellarms (16) lediglich schwenkbar gelagert in einem Lager (7) gehalten ist, während das andere Ende (17) desselben verschwenkbar und zugleich verschiebbar in eine Gleitführung (18) eingreift, wobei der Ausstellarm (16) durch die Öffnungsbewegung des Flügels (3) zwischen diesem und dem feststehenden Rahmen (2) aus einer Parallellage jeweils in eine Schräglage relativ zu deren Ebenen verlagerbar ist und wobei das verschwenkbare und verschiebbare Ende (17) des Ausstellarms (16) relativ zur Gleitführung (18) durch eine Federrastvorrichtung (22) wenigstens in einer vorbestimmten Stellung gegen unbeabsichtigtes Zuschlagen des Flügels (3) selbsttätig fixierbar ist, die eine Feder (27) aufweist, welche mit einem Teil (27a) festgehalten ist, während ihr anderes Teil (27b, 27c) quer zur Hauptebene von Ausstellarm (16) und Gleitführung (18, 23) elastisch nachgiebig einer Fläche zugewendet sowie relativ zu einem ortsfest daran angeordneten bzw. ausgebildeten Rasthöcker (18a bzw. 16c) verlagerbar ist,
dadurch gekennzeichnet,
daß die Federrastvorrichtung (22) ein im Abstandsbereich (26) zwischen der zur Hauptebene parallelen Schwenkebene des Ausstellarms (16) und der zur Hauptebene parallelen Schiebeebene der Gleitführung (18) sitzende, in Richtung ihrer Längsmittelebene etwa J-förmig gestaltete Schenkelfeder (27) aufweist,
und daß der die beiden Schenkel (27a und 27b) der Schenkelfeder (27) miteinander verbindende Steg (27c) sich unter einem spitzen Winkel vom Schenkel (27a) wegerstreckt, während er mit dem anderen Schenkel (27b) einen stumpfen Winkel einschließt.

2. Ausstellvorrichtung nach Anspruch 1,
dadurch gekennzeichnet,
daß die Schenkelfeder (27) aus einer Blattfeder besteht, deren Breite auf die Breite des Ausstellarms (16) und/oder der zugehörigen Gleitführung (18) abgestimmt ist.

3. Ausstellvorrichtung nach einem der Ansprüche 1 und 2,
dadurch gekennzeichnet,
daß die Schenkelfeder (27) mit dem Ausstellarm (16) im Abstand von dessen verschwenkbar und verschiebbar in die Gleitführung (18, 23) eingreifenden (17, 24) Ende verbunden ist (16a, 27d; 16b, 27e), während der Rasthöcker (18a) sich an der Gleitführung (18) befindet.

4. Ausstellvorrichtung nach einem der Ansprüche 1 bis 3,
dadurch gekennzeichnet,
daß der Steg (27c) der Schenkelfeder (27) sich unter einem Winkel von etwa 30° vom Schenkel (27a) wegerstreckt, während er mit dem Schenkel (27b) einen Winkel von etwa 120° einschließt.

5. Ausstellvorrichtung nach Anspruch 4,
dadurch gekennzeichnet,
daß der kurze Schenkel (27b) und ein Teilstück des Steges (27c) der Schenkelfeder (27) an der der Gleitführung (18) zugewendeten Fläche mit einer Druckplatte (28), z. B. aus verschleißfestem Kunststoff, belegt ist.

6. Ausstellvorrichtung nach Anspruch 5,
dadurch gekennzeichnet,
daß die Druckplatte (28) mit einem Fixiernocken (28c) eine Ausnehmung (27f) im Steg (27c) der Schenkelfeder (27) durchgreift und sich im Anschluß daran auf der Rückseite des Steges (27c) durch eine Widerlagerzunge (28d) abstützt, deren freies Ende (28e) in den Übergangsbereich (27g) zum langen Schenkel (27a) der Schenkelfeder (27) hineinragt.

7. Ausstellvorrichtung nach einem der Ansprüche 1 bis 6,
dadurch gekennzeichnet,
daß die Schenkelfeder (27) an ihrem langen Schenkel (27a) mit über dessen Anlage- bzw. Stützfläche vorstehenden Schnapphaken (27d) versehen ist; die in Ausnehmungen (16a) am Ausstellarm (16) federelastisch einrastbar sind.

8. Ausstellvorrichtung nach Anspruch 7,
dadurch gekennzeichnet,
daß sich mit Abstand von den Schnapphaken (27d) am langen Schenkel (27a) der Schenkelfeder (27) ein Noppen oder eine Warze (27e) befindet, der bzw. die in eine Mulde oder ein Loch (16b) des Ausstellarms (16) als Verdrehsicherung mit Vorspannung einrückbar ist.

9. Ausstellvorrichtung nach einem der Ansprüche 1 und 3,
dadurch gekennzeichnet,
daß der Rasthöcker (18a) von einer Verkröpfung gebildet ist, die sich an das hintere Ende der Gleitführung (18) anschließt.

10. Ausstellvorrichtung nach einem der Ansprüche 1 bis 9,
dadurch gekennzeichnet,
daß zwei in ihrer Längsmittelebene etwa J-förmig gestaltete Schenkelfedern (27) zu einer gemeinsamen Querebene symmetrisch angeordnet sind.

11. Ausstellvorrichtung nach Anspruch 10,
dadurch gekennzeichnet,
daß die beiden Schenkelfedern (27) einen gemeinsamen langen Schenkel (27a) haben.

12. Ausstellvorrichtung nach einem der Ansprüche 10 und 11,
dadurch gekennzeichnet,
daß die kurzen Schenkel (27b) der beiden Schenkelfedern (27) an verschiedenen Seiten der gemeinsamen Querebene liegen.

13. Ausstellvorrichtung nach einem der Ansprüche 10 und 11,
dadurch gekennzeichnet,
daß die kurzen Schenkel (27b) der beiden Schenkelfedern (27) jeweils von entgegengesetzten Seiten her über die Querebene hinaus und bis in den Übergangsbereich des Steges (27c) der jeweils anderen Schenkelfeder (27) hineinragen, und daß sich dabei die Wirkbereiche der beiden kurzen Schenkel (27b) gegenseitig überlappen.

14. Ausstellvorrichtung nach einem der Ansprüche 10 und 11,
dadurch gekennzeichnet,
daß die kurzen Schenkel (27b) der beiden Schenkelfedern (27) jeweils von entgegengesetzten Seiten her über die Querebene hinaus und bis in den Übergangsbereich des Steges (27c) der jeweils anderen Schenkelfeder (27) hineinragen, wobei sie wechselseitig so ausgeklinkt sind, daß die Wirkbereiche der beiden kurzen Schenkel (27b) seitlich nebeneinanderliegen.

15. Ausstellvorrichtung nach einem der Ansprüche 1 und 3,
dadurch gekennzeichnet,
daß der Rasthöcker (18a) durch eine Stellvorrichtung, insbesondere einen Treibstangenbeschlag (11), relativ zur Gleitführung (18) und zur Schenkelfeder (27) wahlweise in und außer Wirklage stellbar ist.

## Claims

1. A stay (8) for the moving members (3) of windows or doors (1) or the like, more particularly for turn-tilt moving members, at least one staying arm (16) engaging the fixed frame (2) at one end and the moving member (3) at the other, one end of the arm (16) being mounted purely for pivoting in a bearing (7) while the other end (17) of the arm (16) engages pivotably and displaceably in a slideway (18), the opening movement of the moving member (3) moving the arm (16) between the moving member (3) and the fixed frame (2) from a parallel position into an inclined position relatively to their planes, the pivotable and displaceable end (17) of the arm (16) being automatically fixable relatively to the slideway (18) by a spring detent (22) at least in one predetermined position to prevent accidental closure of the moving member (3), the detent (22) having a spring (27) retained by a part (27a) while its other part (27b, 27c) resiliently faces a surface transversely to the main plane of the arm (16) and slideway (18, 23) and is displaceable relatively to a detent projection (18a and 16c respectively) fixedly disposed or devised on such surface, characterised in that the detent (22) has leg springs (27) which are substantially J-shaped in the direction of their longitudinal centre-plane and which are disposed in the interval (26) between the pivoting plane of the stay arm (16), the latter plane being parallel to the main plane, and the movement plane of the slideway (18), the latter plane being parallel to the main plane, and the web (26) interconnecting the two legs (27a, 27b) of the spring (27) extends away from the leg (27a) at an acute angle and includes an obtuse angle with the other leg (27b).

2. A stay according to claim 1, characterised in that the spring (27) is in the form of a spring strip whose width is adapted to the width of the stay arm (16) and/or the associated slideway (18).

3. A stay according to claim 1 or 2, characterised in that the spring (27) is connected (16a, 27d; 16b, 27e) to the stay arm (16) at a distance from the end thereof which engages (17, 24) pivotally and displaceably in the slideway (18, 23) while the detent projection (18a) is disposed on the slideway (18).

4. A stay according to any of claims 1 - 3, characterised in that the web (27c) of the spring (27) extends away from the leg (27a) at an angle of approximately 30 and includes an angle of approximately 120 with the leg (27b).

5. A stay according to claim 4, characterised in that the short leg (27b) and a portion of the web (27c) of the spring (27) is covered with a pressure plate, (28), for example, of wear-resistant plastics, on the surface facing the slideway (18).

6. A stay according to claim 5, characterised in that the pressure plate (8) extends by way of a fixing lug (28c) through a recess (27f) in the web (27c) of the spring (27) and bears thereafter on the back of the web (27c) by an abutment strip (28d) whose free end (28e) extends into the transition zone (27g) to the long leg (27a) of the spring (27).

7. A stay according to any of claims 1 - 6, characterised in that the spring (27) has on its long leg (27a) snap hooks (27d) which project beyond the abutment or bearing surface of the leg (27a) and which are adapted to engage resiliently in recesses (16a) in the stay arm (16).

8. A stay according to claim 7, characterised in that a protuberance or a stud (27e) is disposed on the long leg (27a) of the spring (27) at a distance from the snap hooks (27d) and is engageable into a trough or into an aperture (16b) in the stay arm (16) with biasing as a means of securing against rotation.

9. A stay according to claim 1 or 3, characterised in that the detent projection (18a) is in the form of a crank adjoining the rear end of the slideway (18).

10. A stay according to any of claims 1 - 9, characterised in that two leg springs (27) which are substantially J-shaped in their longitudinal centre-plane are disposed symmetrically of a common transverse plane.

11. A stay according to claim 10, characterised in that the two leg springs (27) have a common long leg (27a).

12. A stay according to claim 10 or 11, characterised in that the short legs (27b) of the two springs (27) are disposed on different sides of the common transverse plane (Fig. 8).

13. A stay according to claim 10 or 11, characterised in that the short legs (27b) of the two springs (27) each extend from opposite sides beyond the transverse plane and into the transition zone of the web (27c) of the other spring (27) and the operative zones of the two short legs (27b) overlap one another.

14. A stay according to claim 10 or 11, characterised in that the short legs (27b) of the two springs (27) each extend from opposite sides beyond the transverse plane and into the transition zone of the web (27c) of the other spring (27) and are so disengaged alternately that the operative zones of the two short legs (27b) are disposed laterally adjacent one another.

15. A stay according to claim 1 or 3, characterised in that the detent projection (18a) is selectively movable into and out of an operative position by an actuating means, more particularly a positioning bar fitment (11), relatively to the slideway (18) and leg spring (27).

## Revendications

1. Dispositif déflecteur (8), c'est-à-dire dispositif de déploiement (8), pour battants (3) de fenêtre (1) ou pour vantaux (3) de portes (1) ou encore pour panneaux d'autres éléments de fermeture de baies du même genre, en particulier pour battants de fenêtres ou pour vantaux de portes ou encore pour panneaux d'autres éléments de fermeture de baies du même genre à la fois à ouverture de type classique, c'est-à-dire à ouverture par rotation sur un axe vertical latéral, et à ouverture de type à soufflet, c'est-à-dire à ouverture par basculement sur l'axe horizontal inférieur, dispositif de déploiement dans le cas duquel au moins un bras à déploiement (16) attaque, d'une part, par l'une de ses extrémités, le dormant (2) de la fenêtre ou le bâti (2) de la porte ou encore le dormant de l'autre élément de fermeture de baie du même genre dont il s'agit, et attaque, d'autre part, par son autre extrémité, le battant (3) de la fenêtre ou le vantail (3) de la porte ou encore le panneau de l'autre élément de fermeture de baie du même genre dont il s'agit, dispositif de déploiement dans le cas duquel, en outre, l'une des extrémités du bras à déploiement précité (16) est maintenue dans un palier (7) de façon à pouvoir uniquement pivoter, tandis que l'autre extrémité (17) de ce bras à déploiement est en engagement avec un guidage à glissement (18) de façon à pouvoir pivoter et à pouvoir également être déplacée par glissement, le bras à déploiement (16) pouvant être déplacé sous l'effet du mouvement d'ouverture du battant (3) de la fenêtre (1) entre ce battant et le dormant (2) ou sous l'effet du mouvement d'ouverture du vantail (3) de la porte (1) entre ce vantail et le bâti (2) ou encore sous l'effet du mouvement d'ouverture du panneau de l'autre élément de fermeture de baie du même genre dont il s'agit entre ce panneau et le dormant, de telle manière que ce bras à déploiement (16) puisse être déplacé pour quitter une position de parallélisme par rapport aux plans du battant et du dormant ou du vantail et du bâti ou encore du panneau et du dormant et passer à une position d'obliquité par rapport à ces plans, et l'extrémité (17) du bras à déploiement (16) qui peut pivoter et glisser par rapport au guidage à glissement (18) pouvant être fixée automatiquement, au moins dans une position déterminée au préalable, afin que le battant (3) ou le vantail (3) ou le panneau ne puisse se fermer de façon intempestive, à l'intervention d'un dispositif d'arrêt à ressort (22) comportant un ressort (37) qui est maintenu fixe par l'une (27a) de ses parties tandis que son autre partie (27b, 27c), qui peut se donner par élasticité, est tournée par une face transversalement par rapport au plan principal du bras à déploiement (16) et du guidage à glissement (18, 23) et peut être déplacée par rapport à un bossage d'arrêt (18a, 16c) prévu fixe sur le bras à déploiement ou formé sur celui-ci, le dispositif à déploiement étant caractérisé en ce que le dispositif d'arrêt à ressort (22) comporte un ressort à plusieurs branches (27) qui se présente à peu près en forme de J dans le sens de son plan longitudinal médian et qui se trouve dans la zone d'écartement (26) comprise entre le plan de glissement du bras à déploiement (16) qui est parallèle au plan principal et le plan de glissement du guidage à glissement (18) qui est parallèle au plan principal, et en ce que, de plus, la branche intermédiaire de liaison (27c) qui relie l'une à l'autre les deux autres branches (27a et 27b) du ressort à plusieurs branches (27) s'écarte de la branche (27a) du ressort à plusieurs branches (27) an formant un angle aigu par rapport à cette branche, tandis que cette branche intermédiaire de laison forme un angle obtus avec l'autre (27b) des deux branches précitées du ressort à plusieurs branches.

2. Dispositif de déploiement suivant la revendication 1, caractérisé en ce que le ressort à plusieurs branches (27) est constitué par une lame de ressort dont la largeur est déterminée en fonction de la largeur du bras à déploiement (16) et/ou en fonction de la largeur du guidage à glissement (18) correspondant à ce bras à déploiement.

3. Dispositif de déploiement suivant l'une ou l'autre des revendications 1 et 2, caractérisé en ce qu'il est prévu que le ressort à plusieurs branches (27) soit relié (16a, 27d; 16b, 27c) au bras à déploiement (16) à distance de l'extrémité de celui-ci qui peut pivoter et qui peut glisser dans le guidage à glissement (18, 23), alors que le bossage d'arrêt (18a) se trouvera sur le guidage à glissement (18).

4. Dispositif de déploiement suivant l'une quelconque des revendications 1 à 3, caractérisé en ce que la branche intermédiaire de liaison (27c) qui relie l'une à l'autre les deux autres branches du ressort à plusieurs branches (27) s'écarte de la branche maintenue fixée (27a) de ce ressort en formant avec elle un angle aigu d'environ 30° alors qu'avec l'autre (27b) des deux branches précitées du ressort, cette branche intermédiaire de liaison (27c) formera un angle obtus d'environ 120°.

5. Dispositif de déploiement suivant la revendication 4, caractérisé en ce que la branche la plus courte (27b) des deux branches du ressort à plusieurs branches (27) reliées par la branche intermédiaire de liaison (27c) et une partie de cette branche intermédiaire de liaison (27c) du ressort à plusieurs branches (27) sont munies d'une plaque d'appui (28), plaque d'appui faite par exemple d'une matière synthétique pouvant résister à l'usure, à la face tournée vers le guidage à glissement (18).

6. Dispositif de déploiement suivant la revendication 5, caractérisé en ce que la plaque d'appui (28) est en engagement, par une saillie de fixation (28c) dont elle sera munie, avec un creux (27f) prévu dans la branche intermédiaire de liaison (27c) du ressort à plusieurs branches (27) et en ce qu'à la suite de l'endroit où se trouve cette saillie de fixation, elle prend appui sur la face postérieure de la branche intermédiaire de liaison (27c) du ressort par une languette de contre-support (28d) dont l'extrémité libre (28c) s'avance dans la zone de transition (279) avec la branche la plus longue (27a) du ressort à plusieurs branches (27).

7. Dispositif de déploiement suivant l'une quelconque des revendications 1 à 6, caractérisé en ce que le ressort à plusieurs branches (27) est muni, à sa branche la plus longue (27a) de crochets faisant ressort (27d) faisant saillie au-dessus de la face d'application et d'appui de cette branche la plus longue, crochets faisant ressort qui peuvent s'accrocher par élasticité de ressort dans des évidements (16a) prévus dans le bras à déploiement (16) du dispositif de déploiement.

8. Dispositif de déploiement suivant la revendication 7, caractérisé en ce qu'à distance des crochets faisant ressort (27d) prévus sur la branche la plus longue (27a) du ressort à plusieurs branches (27), il est prévu un bouton ou une protubérance (27e) qui peut s'engager sous tension préalable, comme moyen de sécurité contre la torsion, dans un creux ou dans un trou (16b) formé dans le bras à déploiement (16).

9. Dispositif de déploiement suivant l'une ou l'autre des revendications 1 et 3, caractérisé en ce que le bossage d'arrêt (18a) est formé par une partie coudée qui fait suite à l'extrémité postérieure du guidage à glissement (18).

10. Dispositif de déploiement suivant l'une quelconque des revendications 1 à 9, caractérisé en ce que le dispositif d'arrêt à ressort comporte deux ressorts à plusieurs branches (27) se présentant à peu près en forme de J dans le sens de leur plan longitudinal médian, ressorts qui sont prévus de façon symétrique par rapport à un plan transversal commun.

11. Dispositif de déploiement suivant la revendication 10, caractérisé en ce que les deux ressorts à plusieurs branches (27) comportent une longue branche (27a) qui leur est commune.

12. Dispositif de déploiement suivant l'une ou l'autre des revendications 10 et 11, caractérisé en ce qu'il est prévu que les branches les plus courtes (27b) des deux ressorts à plusieurs branches (27) se trouvent aux côtés opposés l'un à l'autre du plan transversal commun (figure 8).

13. Dispositif de déploiement suivant l'une ou l'autre des revendications 10 et 11, caractérisé en ce que les branches les plus courtes (27b) des deux ressorts à plusieurs branches (27) dépassent à partir des côtés opposés le plan transversal et s'avancent jusque dans la zone de transition de la branche intermédiaire de liaison (27c) de l'un et de l'autre des ressorts à plusieurs branches (27), et en ce que dans ce cas, les zones d'action des deux branches les plus courtes (27b) se chevauchent mutuellement.

14. Dispositif de déploiement suivant l'une ou l'autre des revendications 10 et 11, caractérisé en ce que les branches les plus courtes (27b) des deux ressorts à plusieurs branches (27) dépassent à partir des côtés opposés le plan transversal et s'avancent jusque dans la zone de transition de la branche intermédiaire de liaison (27c) de l'un et de l'autre des ressorts à plusieurs branches (27), auquel cas elles sont entaillées de façon alternative afin que les zones d'action des deux branches les plus courtes (27b) se trouvent l'une à côté de l'autre avec décalage latéral de l'une par rapport à l'autre.

15. Dispositif de déploiement suivant l'une ou l'autre des revendications 1 et 3, caractérisé en ce que le bossage d'arrêt (18a) peut être réglé, de façon à pouvoir être au choix mis en position d'action et amené à quitter la position d'action, à l'intervention d'un dispositif de réglage, en particulier à l'intervention d'une ferrure à tige active ou tige de commande (11), par rapport au guidage à glissement (18) et par rapport au ressort à plusieurs branches (27).
